# EUROPÄISCHE PATENTSCHRIFT

(11) **EP 1 663 801 B1**
(45) Veröffentlichungstag und Bekanntmachung des Hinweises auf die Patenterteilung: **03.12.2008**
(21) Anmeldenummer: 04816187.1
(22) Anmeldetag: 01.09.2004
(51) Int. Cl.: B65D 41/04, B65D 1/04

(54) **VERSCHLUSSKAPPE SOWIE KOMBINATION AUS EINER VERSCHLUSSKAPPE UND EINEM AUFNAHMEBEHÄLTNIS**
CLOSURE CAP AND COMBINATION OF A CLOSURE CAP AND A RECEPTACLE
CAPUCHON DE FERMETURE ET COMBINAISON FORMEE PAR UN CAPUCHON DE FERMETURE ET UN RECIPIENT DE RECEPTION

(30) Priorität: 23.09.2003 DE 10344242; 30.12.2003 DE 10361613
(43) Veröffentlichungstag der Anmeldung: 07.06.2006
(73) Patentinhaber: Alpla-Werke Alwin Lehner GmbH und Co. KG, 6971 Hard (AT)
(72) Erfinder: SUFFA, Udo c/o CCC UDO SUFFA GMBH, 96237 Ebersdorf (DE)
(74) Vertreter: Müller, Enno
(86) Internationale Anmeldenummer: PCT/EP2004/051993
(87) Internationale Veröffentlichungsnummer: WO 2005/028327

(56) Entgegenhaltungen:
- DE-A1- 19 616 000
- FR-A- 1 401 450
- SU-A1- 1 671 537
- US-A- 5 346 097
- US-B1- 6 550 647

## Beschreibung

Die Erfindung betrifft zunächst eine im Kunststoffspritzverfahren hergestellte Verschlusskappe nach den Merkmalen des Oberbegriffes des Anspruches 1. Weiter betrifft sie eine Kombination aus einer Verschlusskappe und einem Aufnahmebehältnis nach den Merkmalen des Oberbegriffes des Anspruches 8.

Verschlusskappen der in Rede stehenden Art sind in verschiedenen Ausführungsformen bekannt, so insbesondere Verschlusskappen, welche innenseitig des Kappenbodens einen zentralen, einstückig an dem Boden angeformten Verschlussstopfen für eine Mündungsöffnung aufweisen.

Darüber hinaus sind Verschlusskappen im Sinne des Oberbegriffs des Anspruchs 1 bekannt, vergleiche etwa DE 196 16 000 A1 und SU 1 671 537 A1, wobei hier ein Zusammentreffen des drehbaren Verschlussstopfens mit einer Mündungsöffnung hinsichtlich der Drehstellung des Verschlussstopfens zufällig ist. Eine Dreh-Ausrichtung des Verschlussstopfens findet nicht statt.

Im Hinblick auf den genannten Stand der Technik wird die Aufgabe der Erfindung bezüglich der Verschlusskappe darin gesehen, eine Verschlusskappe mit einem relativ zu einem Verschlusskappenboden drehbaren Verschlussstopfen anzugeben, die funktionssicherer ist.

Diese Aufgabe ist beim Gegenstand des Anspruches 1 gelöst.

Insbesondere eine exzentrische angeordnete Mündungsöffnung ist mittels der erfindungsgemäßen Verschlusskappe sicher über den Verschlussstopfen zu verschließen. Das Dreh-Ausrichtteil dient der selbsttätigen Ausrichtung des Verschlussstopfens in die Zuordnungsstellung zur Mündungsöffnung. So wird der Verschlussstopfen im Zuge des Aufsetzens der Verschlusskappe auf das Flaschenbehältnis über das Dreh-Ausrichtteil, welches gemäss Anspruch 1 mitdrehend mit dem Verschlussstopfen in der Verschlusskappe angeordnet ist, in die Zuordnungsstellung zwangsverlagert. In einer bevorzugten Ausgestaltung ist der Verschlussstopfen auf einer relativ zu dem Kappenboden drehbar angeordneten Halterungsplatte ausgeformt, welch letztere scheibenartig um eine zentrale Drehachse der Verschlusskappe drehbar gelagert ist. Der Verschlussstopfen und die zugeordnete Mündungsöffnung können zentral angeordnet sein. Als besonders vorteilhaft erweist sich die Erfindung bei einer Ausgestaltung, bei der der Verschlussstopfen und die Mündungsöffnung relativ zu einer zentralen Drehachse der Verschlusskappe exzentrisch angeordnet sind. Aufgrund der erfindungsgemäßen verschwenkbaren Anordnung des Verschlussstopfens ist somit auch eine zur zentralen Drehachse der Verschlusskappe exzentrisch angeordnete Mündungsöffnung des Flaschenbehältnisses zielsicher durch den kappenseitigen Verschlussstopfen zu verschließen. Zufolge der erfindungsgemäßen Ausgestaltung ist auch ein zielsicherer Verschluss eines Mehrkomponenten-Flaschenbehältnisses mit einer entsprechenden Mehrzahl von Mündungsöffnungen erreichbar, wobei einer oder mehreren exzentrisch angeordneten Mündungsöffnungen auch eine zentrale Mündungsöffnung zugeordnet sein kann. So wird weiter vorgeschlagen, dass an der Halterungsplatte zwei gegenüberliegende Verschlussstopfen mit in Drehrichtung dazwischen liegenden Dreh-Ausrichtteilen angeordnet sind. Bevorzugt ist eine Ausgestaltung, bei welcher die Verschlussstopfen und dementsprechend auch die Mündungsöffnungen diametral gegenüberliegend angeordnet sind. Jeder Verschlussstopfen ist einer Mündungsöffnung des Flaschenbehältnisses zuordbar. Denkbar ist auch die Anordnung von mehr als zwei Verschlussstopfen zum Verschluss von einer entsprechenden Anzahl von Mündungsöffnungen. Das zwischen den Verschlussstopfen angeordnete Dreh-Ausrichtteil dient zur selbständigen Ausrichtung der Halterungsplatte und hierüber der Verschlussstopfen im Zuge des Aufsetzens der Verschlusskappe auf das Flaschenbehältnis. Die bevorzugt scheibenartige Halterungsplatte kann an dem Kappenboden randseitig gehalten sein. Denkbar ist auch, dass die Halterungsplatte auf einem am Kappenboden ausgeformten, bevorzugt zentral angeordneten Rastzapfen aufsitzt, welcher Rastzapfen zugleich die Drehkörperachse für die Halterungsplatte ausformt. Auch ist insbesondere bei einer Halterungsplatte, welche durchmesserverringert gegenüber dem Kappenboden ausgebildet ist, vorgesehen, dass an dem Kappenboden Zentrierungsausformungen ausgebildet sind, zur Montageerleichterung der Halterungsplatte. Die Zentrierungsausformungen und der Rastzapfen sind weiter bevorzugt materialeinheitlich, einstückig am Kappenboden angeformt. Die erfindungsgemäße Verschlusskappe kann in einfachster Weise als Prellkappe mit selbstjustierendem Verschlussstopfen ausgebildet sein. Bevorzugt wird eine Ausgestaltung, bei welcher die Verschlusskappe eine Schraubkappe ist. Im Zuge des Aufschraubens der Kappe erfolgt über die Dreh-Ausrichtteile eine Lagerorientierung der Verschlussstopfen zu den Mündungsöffnungen. Auch bei einer Ausgestaltung mit nur einer zentralen Mündungsöffnung erweist sich die erfindungsgemäße Lösung als vorteilhaft. Der im Zuge des Aufschraubens axial in Richtung auf die Mündungsöffnung verlagerte Stopfen wird reibschlüssig an der Mündungswandung gehalten. Die weitere Schraubverlagerung der Kappe bewirkt hiernach lediglich eine Linearverlagerung des Stopfens in die Öffnung. Einem Abrieb in diesem Zusammenwirkungsbereich ist entgegengewirkt.

Die Erfindung betrifft des Weiteren eine Kombination aus einem Aufnahmebehältnis und einer vorzugsweise im Kunststoffspritzverfahren hergestellten Verschlusskappe nach den Merkmalen des Oberbegriffes des Anspruchs 8. Um eine derartige Kombination aus Verschlusskappe und Aufnabmebehältnis insbesondere hinsichtlich des Verschlusses der Mundungsöffnung funktionssicherer auszugestalten, wird der Gegenstand des Anspruchs 8 vorgeschlagen. Die Mündungsöffnung muss nicht zwingend mittig sondern kann vielmehr auch exzentrisch zu einer Behältnisdecken-Mittenachse angeordnet sein. Zufolge dieser Ausgestaltung ist eine selbsttätige Ausrichtung des kappenseitigen Verschlussstopfens zu der Mündungsöffnung im Zuge des Aufsetzens der Verschlusskappe erreicht. So ist weiter vorgesehen, dass die Verschlusskappe über einen Schraubverschluss an dem Ausgabebehältnis gehaltert ist und dass der Schraubverschluss(noch) nicht greift, wenn das Dreh-Ausrichtteil mit der Mündungsöffnung kollidiert. Zufolge dieser Ausgestaltung ist ein Greifen des Schraubverschlusses erst bei gezielter Ausrichtung des Verschlussstopfens zur Mündungsöffnung erreichbar. Schließlich ist vorgesehen, dass bei aufgeschraubter Verschlusskappe das Dreh-Ausrichtteil oberhalb der Behältnisdecke und seitlich zu der Ausformung der Mündungsöffnung angeordnet ist.

Nachstehend ist die Erfindung anhand der beigefügten Zeichnungen, welche lediglich zwei Ausführungsbeispiele darstellen, näher erläutert. Es zeigt:
- Fig. 1: eine Ansicht gegen eine erfindungsgemäße Kombination aus einer Verschlusskappe und einer angedeuteten Flasche, die Verschlussstellung der Verschlusskappe betreffend;
- Fig. 2: die Seitenansicht hierzu;
- Fig. 3: die Draufsicht hierzu;
- Fig. 4: den vergrößerten Schnitt gemäß der Linie IV-IV in Fig. 3;
- Fig. 5: eine perspektivische Unteransicht gegen die Verschlusskappe unter Fortlassung einer Halterungsplatte;
- Fig. 6: die Halterungsplatte in perspektivischer Unteransicht;
- Fig. 7: die Verschlusskappe gemäß Fig. 5, jedoch nach Zuordnung der Halterungsplatte;
- Fig. 8: die Draufsicht auf die Behältnisdecke des Flaschenbehältnisses mit in strichpunktierter Linienart wiedergegebener Darstellung der Halterungsplatte und der Verschlussstopfen in der Verschlussstellung;
- Fig. 9: eine Schnittdarstellung gemäß Fig. 4, jedoch eine zweite Ausführungsform der Halterungsplatte betreffend;
- Fig.10: eine perspektivische Unteransicht gegen die Verschlusskappe der zweiten Ausführungsform, unter Fortlassung der Halterungsplatte;
- Fig.11: eine der zweiten Ausführungsform perspektivische Unteransicht gegen die Verschlusskappe, jedoch nach Zuordnung der Halterungsplatte.

Die Fig. 1 bis 3 zeigen die erfindungsgemäße Kombination einer im Kunststoffspritzverfahren hergestellten Verschlusskappe 1 und einem Aufnahme- bzw. Flaschenbehältnis 2.

Das Aufnahmebehältnis 2 ist als Zwei-Komponentenbehältnis ausgebildet und weist einen am Behältnishals 3 befestigten, bspw. aufgeprellten Ausgabekopf 4 mit zwei Ausgabekammern 6 und 7, die in eindeutiger Zuordnung zu den Komponentenbereichen des Behältnisses 2 stehen.

Der Ausgabekopf 4 besitzt eine sich auf dem Hals 3 des Behältnisses 2 abstützende Behältnisdecke 8. Diese ist im Wesentlichen scheibenartig ausgeformt und erstreckt sich quer zu einer Mittenachse des im Grundriss kreisförmigen Ausgabekopfes 4.

Ausgehend von dieser Behältnisdecke 8 erstrecken sich zwei vom Behältnis 2 wegweisende, im Querschnitt kreisrunde, die Ausgabekammern 9 und 10 ausbildende Erhebungen 9, welche sich von der Behältnisdecke 8 ausgehend bis zu ihren freien Enden hin querschnittsmäßig verjüngen. Stirnseitig sind die Erhebungen 9 mit jeweils einer, einer Ausgabekammer 6 und 7 zugeordneten Mündungsöffnung 10 für das bevorratete Medium versehen. Letztere sind in einem Grundriss betrachtet exzentrisch zu der Ausgabekopf-Mittenachse diametral gegenüberliegend angeordnet. Weiter sind diese Mündungsöffnungen 10 wie aus der Draufsichtdarstellung in Fig. 8 zu erkennen, in den benachbarten Kreisrandabschnitten der Erhebungsdecken ausgebildet, dies unter Belassung eines, durch einen die Erhebungen 9 verbindenden Steg 11 definierten Abstandes.

Weiter sind die Mündungsöffnungen 10 von exzentrisch zur Öffnungsachse ausgerichteten Ringwandungen 12 umgeben, welche Ringwandungen 12 in Zusammenwirkung mit der Verschlusskappe 1- wie nachstehend noch näher erläutert - eine Dichtfunktion übernehmen.

Randseitig der Behältnisdecke 8 erstreckt sich ein, den Behältnishals 3 umfassendes Umfangsband 13, welches mantelaußenseitig ein Außengewinde 14 trägt.

Der Ausgabekopf und insbesondere der die Mündungsöffnungen 10 aufweisende Bereich ist gleichfalls bevorzugt aus Kunststoff hergestellt.

Die Verschlusskappe 1 weist in bekannter Weise eine topfartige Gestalt mit kreisrundem Grundriss auf, wobei eine umlaufende Kappenwandung 15 mantelinnenseitig ein mit dem Außengewinde 14 des Ausgabekopfes 4 zusammenwirkendes Innengewinde 16 trägt.

Der Kappenboden 17 trägt innenseitig, d. h. dem Ausgabekopf 4 zugewandt eine scheibenförmige Halterungsplatte 18, auf welcher die Verschlussstopfen 19 zum dichtenden Verschluss der Mündungsöffnungen 10 des Ausgabekopfes 4 angeordnet sind. Diese Halterungsplatte 18 ist im Wesentlichen kreisscheibenförmig ausgebildet und in einer Ebene parallel zum Kappenboden 17 verschwenkbar bzw. drehbar um die zentrale Drehachse x der Verschlusskappe 1 gehaltert.

Die in den Fig. 1 bis 8 in einer ersten Ausführungsform dargestellte Halterungsplatte 18 ist umfangsmäßig randseitig von einer kappenseitigen Rastwulst 20 überfangen, welche einerseits die unverlierbare Halterung der Halterungsplatte 18 an der Verschlusskappe 1 und zum anderen die freie Drehbarkeit der Halterungsplatte 18 unterseitig des Kappenbodens 17 gewährleistet.

Die beiden Verschlussstopfen 19 sind exzentrisch zur Drehachse x diametral gegenüberliegend angeordnet, dies mit einem Abstand zueinander, welcher dem Abstand der beiden Mündungsöffnungen 10 des Ausgabekopfes 4 zueinander entspricht.

Der Durchmesser eines jeden Verschlussstopfens 19 ist an den Innendurchmesser der Ringwandungen 12 der Mündungsöffnungen 10 angepasst.

In Drehrichtung der Halterungsplatte 18 betrachtet sind zwischen den zwei gegenüberliegenden Verschlussstopfen 19 Dreh-Ausrichtteile 21 unterseitig der Halterungsplatte 18 an dieser angeformt. Letztere sind als Kreisabschnittswandungen ausgeformt, welche auf einem Kreisbogen angeordnet sind, der die Verschlussstopfen 19 schneidend koaxial zur Drehachse x ausgerichtet ist. (Vgl. insbesondere die Darstellung in Fig. 8). Die in Umfangsrichtung weisenden Schmalseitenränder dieser Dreh-Ausrichtteile 21 sind zu den benachbarten Verschlussstopfen 19 beabstandet, wobei ein Sekantenmaß, d. h. der lichte Abstand zwischen zwei Schmalrandkanten eines Dreh-Ausrichtteils 21 an das lichte Maß zwischen den Erhebungen 9 des Ausgabekopfes 4 im Bereich des zwischen den Erhebungen 9 gebildeteten Zwickels 23 angepasst ist.

Die als Schraubkappe ausgeformte Verschlusskappe 1 wird zum Verschluss des Behältnisses 2 in üblicher Weise unter Schraubbewegung der Verschlusskappe 1 auf den Ausgabekopf 4 aufgesetzt, wobei über die Dreh-Ausrichtteile 21 eine Ausrichtung der Verschlussstopfen 19 zu den Mündungsöffnungen 10 erfolgt, dies unter Relativ-Drehbewegung der Halterungsplatte 18 zur Verschlusskappe 1. Sofern beim ersten Aufsetzen der Verschlusskappe 1 auf den Ausgabekopf 4 die Dreh-Ausrichtteile 21 mit den Mündungsöffnungen 10 kollidieren, ist aufgrund der gewählten Höhen-Anordnung von ausgabekopfseitigem Außengewinde 14 und kappenseitigem Innengewinde 16 kein Greifen des Schraubverschlusses möglich, da durch die auf den Mündungsöffnungen 10 bzw. auf den diese umgebenden Ringwandungen 12 aufliegenden Dreh-Ausrichtteilen 21 die Verschlusskappe 1 nicht weit genug zum Schraubeingriff abgesenkt werden kann. Erst durch leichtes Drehen der Verschlusskappe 1 bzw. erneutes Aufsetzen unter leichter Verdrehung derselben justiert sich die Halterungsplatte 18 derart ein, dass die Verschlussstopfen 19 exakt über den Mündungsöffnungen 10 positioniert sind. Die Randwandungen der die Mündungsöffnungen 10 tragenden Erhebungen 9 unterstützen den Selbstjustageeffekt indem hierüber die Dreh-Ausrichtteile 21 exakt in den zwischen den Erhebungen 9 ausgebildeten Zwickeln 22 unter Drehung der Halterungsplatte 18 verlagert werden. Die aufgefundene Verschlusssituation ist in der Darstellung in Fig. 8 strichpunktiert dargestellt.

Erst nach exakter Übereinanderanordnung von Mündungsöffnungen 10 und Verschlussstopfen 19 ist die Verschlusskappe 1 so weit abgesenkt, dass ein Eingreifen von Außen- und Innengewinde zur Festlegung der Verschlusskappe 1 erreicht werden kann, wobei im Zuge des Aufschraubvorgangs die Verschlussstopfen 19 zum dichtenden Verschluss der Mündungsöffnungen 10 in den durch die Ringwandungen 12 begrenzten Raum durch Linearverlagerung parallel zur Kappenachse x eintauchen.

Die Fig. 9 bis 11 zeigen eine zweite Ausführungsform der Verschlusskappe 1. Bei dieser ist die Halterungsplatte 18 gegenüber dem ersten Ausführungsbeispiel durchmesserverringert, weist in etwa demgegenüber einen halben Durchmesser auf. Zur drehbaren Festlegung der Halterungsplatte 18 ist an dem Kappenboden 17 ein nach innen weisender Rastzapfen 23 ausgebildet. Dieser ist bevorzugt materialeinheitlich einstückig mit dem Kappenboden 17 ausgeformt und weist zur drehbaren Festlegung der Halterungsplatte 18 einen, eine zentrale Durchbrechung 24 der Halterungsplatte 18 überfangenden Ringkragen 25 auf.

Die Durchbrechung 24 ist zufolge der gewählten Anordnung mittig zwischen den beiden Verschlussstopfen 19 positioniert. Die Anordnung, Ausrichtung und die Größenverhältnisse von Verschlussstopfen 19 und Dreh-Ausrichtteilen 21 entsprechen denen der ersten Ausführungsform.

Zur Montageerleichterung der Halterungsplatte 18 sind auf dem Kappenboden 17 radial ausgerichtete, vom Kappenboden 17 nach unten weisende, stegartige Zentrierungsausformungen 26 ausgebildet. In dem dargestellten Ausführungsbeispiel sind vier bezogen auf die Drehachse x umfangsmäßig gleichmäßig verteilte Zentrierungsausformungen 26 vorgesehen, wobei zwei sich gegenüberliegende Zentrierungsausformungen 26 entsprechend dem Durchmesser der Halterungsplatte 18 zueinander beabstandet sind.

## Patentansprüche

1. Vorzugsweise im Kunststoffspritzverfahren hergestellte Verschlusskappe (1) mit einem Verschlussstopfen (19) zum Aufsetzen auf eine gleichfalls vorzugsweise aus Kunststoff bestehende Mündungsöffnung (10), insbesondere eines Flaschenbehältnisses (2), wobei die Verschlusskappe (1) einen Kappenboden (17) aufweist, innenseitig des Kappenbodens (17), zugewandt der Mündungsöffnung (10), der Verschlussstopfen (19) ausgeformt ist und der Verschlussstopfen (19) relativ zu dem Kappenboden (17) in einer Ebene parallel zu dem Kappenboden (17) verschwenkbar angeordnet ist, **dadurch gekennzeichnet, dass** mitdrehend mit dem Verschlusstopfen (19) ein für ein Zusammenwirken mit der beim Aufsetzen gegenüberliegenden Mündungsöffnung geeignetes Dreh-Ausrichtteil (21) vorgesehen ist und dass das Dreh-Ausrichtteil (21) auf einem Kreisbogen ausgebildet ist, der, den Verschlussstopfen (19) schneidend, koaxial zur Drehachse ausgerichtet ist.

2. Verschlusskappe nach Anspruch 1, **dadurch gekennzeichnet, dass** der Verschlussstopfen (19) auf einer relativ zu dem Kappenboden (17) drehbar angeordneten Halterungsplatte (18) ausgeformt ist.

3. Verschlusskappe nach einem der Ansprüche 1 oder 2, **dadurch gekennzeichnet, dass** der Verschlussstopfen (19) relativ zu einer zentralen Drehachse (x) der Verschlusskappe (1) exzentrisch angeordnet sind.

4. Verschlusskappe nach einem der Ansprüche 2 oder 3, **dadurch gekennzeichnet, dass** an der Halterungsplatte (18) zwei gegenüberliegende Verschlussstopfen (19) mit in Drehrichtung dazwischen liegenden Dreh-Ausrichtteilen (21) angeordnet sind.

5. Verschlusskappe nach einem der Ansprüche 2 bis 4, **dadurch gekennzeichnet, dass** die Halterungsplatte (18) auf einem am Kappenboden (17) ausgeformten Rastzapfen (23) aufsitzt.

6. Verschlusskappe nach einem der Ansprüche 2 bis 5, **dadurch gekennzeichnet, dass** an dem Kappenboden (17) Zentrierungsausformungen (26) ausgebildet sind, zur Montageerleichterung der Halterungsplatte (18).

7. Verschlusskappe nach einem der Ansprüche 1 bis 6, **dadurch gekennzeichnet, dass** die Verschlusskappe (1) eine Schraubkappe ist.

8. Kombination aus einer vorzugsweise im Kunststoffspritzverfahren hergestellten Verschlusskappe (1) mit einem Verschlussstopfen (19) und einem Aufnahmebehältnis (2), vorzugsweise Flasche, mit mindestens einer gleichfalls vorzugsweise aus Kunststoff bestehenden Mündungsöffnung (10), wobei die Verschlusskappe (1) einen Kappenboden (17) aufweist und innenseitig des Kappenbodens (17), zugewandt der Mündungsöffnung (10) der Verschlussstopfen (19) ausgeformt ist, wobei weiter der Verschlussstopfen (19) relativ zu dem Kappenboden (17) in einer Ebene parallel zu dem Kappenboden (17) verschwenkbar angeordnet ist und die Mündungsöffnung (10) gegenüber einer umgebenden Behältnisdecke (8) des Aufnahmebehältnisses (2) erhaben ausgeformt ist, **dadurch gekennzeichnet, dass** mitdrehend mit dem Verschlussstopfen (19) und/oder umgebend zu der Mündungsöffnung (10) ein mit dem jeweils gegenüberliegenden Teil zusammenwirkendes Dreh-Ausrichtteil (21) vorgesehen ist und dass das Dreh-Ausrichtteil (21) auf einem Kreisbogen ausgebildet ist, der, den Verschlussstopfen schneidend, koaxial zur Drehachse ausgerichtet ist.

9. Kombination nach Anspruch 8, **dadurch gekennzeichnet, dass** die Verschlusskappe (1) über einen Schraubverschluss an dem Ausgabebehältnis (2) gehaltert ist und dass der Schraubverschluss noch nicht greift, wenn das Dreh-Ausrichtteil (21) mit der Mündungsöffnung kollidiert.

10. Kombination nach Anspruch 9, **dadurch gekennzeichnet, dass** bei aufgeschraubter Verschlusskappe (1) das Dreh-Ausrichtteil (21) oberhalb der Behältnisdecke (8) und seitlich zu der Ausformung der Mündungsöffnung (10) angeordnet ist.

11. Kombination nach einem der Ansprüche 8 bis 10, **dadurch gekennzeichnet, dass** sich der Verschlussstopfen (19), bei Zusammenwirkung des Dreh-Ausrichtteils (21) mit dem gegenüberliegenden Teil, ohne Drehung, lediglich absenkend, in die Verschlussstellung bewegt, rotz drehender Verschlusskappe (1).

## Claims

1. A closure cap (1) which is preferably produced using the plastics injection moulding process and has a closure stopper (19) for fitting onto a mouthpiece opening (10) of in particular a bottle vessel (2), the mouthpiece opening preferably likewise consisting of plastics, the closure cap (1) having a cap base (17), the closure stopper (19) being formed on the inner side of the cap base (17), facing the mouthpiece opening (10), and the closure stopper (19) being disposed such that it is pivotable relative to the cap base (17) in a plane parallel to the cap base (17), **characterized in that** there is provided a rotary-alignment part (21), which rotates together with the closure stopper (19) and is suitable for interaction with the mouthpiece opening that, during fitting, is located opposite, and **in that** the rotary-alignment part (21) is formed on an arc of a circle, which, intersecting the closure stopper (19), is aligned coaxially with the axis of rotation.

2. A closure cap according to Claim 1, **characterized in that** the closure stopper (19) is formed on a holding plate (18) which is disposed such that it can rotate relative to the cap base (17).

3. A closure cap according to either of Claims 1 and 2, **characterized in that** the closure stopper (19) is disposed eccentrically relative to a central axis of rotation (x) of the closure cap (1).

4. A closure cap according to either of Claims 2 and 3, **characterized in that** two oppositely-disposed closure stoppers (19), with rotary-alignment parts (21) located between them in the direction of rotation, are disposed on the holding plate (18).

5. A closure cap according to any of Claims 2 to 4, **characterized in that** the holding plate (18) is seated on a latching pin (23) which is formed on the cap base (17).

6. A closure cap according to any of Claims 2 to 5, **characterized in that** centering formations (26) are formed on the cap base (17) to facilitate mounting of the holding plate (18).

7. A closure cap according to any of Claims 1 to 6, **characterized in that** the closure cap (1) is a screw cap.

8. A combination of a closure cap (1), which is preferably produced using the plastics injection moulding process and has a closure stopper (19), and a receiving vessel (2), preferably a bottle, which has at least one mouthpiece opening (10) that preferably likewise consists of plastics, the closure cap (1) having a cap base (17), and the closure stopper (19) being formed on the inner side of the cap base (17), facing the mouthpiece opening (10), the closure stopper (19) also being disposed such that it is pivotable relative to the cap base (17) in a plane that is parallel to the cap base (17), and the mouthpiece opening (10) being formed such that it is raised up with respect to a surrounding vessel cover (8) of the receiving vessel (2), **characterized in that** there is provided a rotary-alignment part (21), which interacts with the respectively opposite part and rotates with the closure stopper (19) and/or surrounds the mouthpiece opening (10), and **in that** the rotary-alignment part (21) is formed on an arc of a circle, which, intersecting the closure stopper, is aligned coaxially with the axis of rotation.

9. A combination according to Claim 8, **characterized in that** the closure cap (1) is held on the discharge vessel (2) by means of a screw closure, and **in that** the screw closure is not yet active when the rotary-alignment part (21) collides with the mouthpiece opening (10).

10. A combination according to Claim 9, **characterized in that** when the closure cap (1) has been screwed on, the rotary-alignment part (21) is disposed above the vessel cover (8) and laterally with respect to the mouthpiece opening (10) formation.

11. A combination according to any of Claims 8 to 10, **characterized in that** the closure stopper (19), during the interaction of the rotary-alignment part (21) with the opposite part, moves into the closure position without rotation, purely by means of a lowering motion, despite the closure cap (1) rotating,

## Revendications

1. Capuchon de fermeture (1) produit de préférence selon un procédé de moulage par injection de matière synthétique, avec un bouchon de fermeture (19) à placer sur une ouverture de goulot (10) également constituée de préférence de matière synthétique, en particulier d'un récipient bouteille (2), le capuchon de fermeture (1) présentant un fond de capuchon (17), le bouchon de fermeture (19) étant formé en relief sur la face intérieure du fond de capuchon (17) et orienté vers l'ouverture de goulot (10), et le bouchon de fermeture (19) étant disposé de manière à pivoter par rapport au fond de capuchon (17) dans un plan parallèle au fond de capuchon (17), **caractérisé en ce qu'**il est prévu une pièce d'alignement rotative (21) qui est apte à coopérer avec l'ouverture de goulot lui faisant face lorsqu'elle est placée sur celle-ci et qui tourne avec le bouchon de fermeture (19) et **en ce que** la pièce d'alignement rotative (21) est formée sur un arc de cercle qui est orienté coaxialement à l'axe de rotation et coupe le bouchon de fermeture (19).

2. Capuchon de fermeture selon la revendication 1, **caractérisé en ce que** le bouchon de fermeture (19) est formé en relief sur une plaque de retenue (18) disposée de manière à pouvoir tourner par rapport au fond de capuchon (17).

3. Capuchon de fermeture selon l'une des revendications 1 ou 2, **caractérisé en ce que** le bouchon de fermeture (19) est disposé de manière excentrique par rapport à un axe de rotation central (x) du capuchon de fermeture (1).

4. Capuchon de fermeture selon l'une des revendications 2 ou 3, **caractérisé en ce que** sur la plaque de retenue (18) sont disposés deux bouchons de fermeture (19) opposés avec des pièces d'alignement rotatives (21) intercalées entre eux dans le sens de rotation.

5. Capuchon de fermeture selon l'une des revendications 2 à 4, **caractérisé en ce que** la plaque de retenue (18) repose sur une broche à cran d'arrêt (23) formée sur le fond de capuchon (17).

6. Capuchon de fermeture selon l'une des revendications 2 à 5, **caractérisé en ce que** des formations de centrage en relief (26) destinées à faciliter le montage de la plaque de retenue (18) sont formées sur le fond de capuchon (17).

7. Capuchon de fermeture selon l'une des revendications 1 à 6, **caractérisé en ce que** le capuchon de fermeture (1) est un capuchon à vis.

8. Combinaison d'un capuchon de fermeture (1) produit de préférence selon un procédé de moulage par injection de matière synthétique, avec un bouchon de fermeture (19), et d'un récipient de réception (2), de préférence une bouteille, avec au moins une ouverture de goulot (10) également constituée de préférence de matière synthétique, le capuchon de fermeture (1) présentant un fond de capuchon (17), le bouchon de fermeture (19) étant formé en relief sur la face intérieure du fond de bouchon (17) et orienté vers l'ouverture de goulot (10), et le bouchon de fermeture (19) étant en outre disposé de manière à pivoter par rapport au fond de capuchon (17) dans un plan parallèle au fond de capuchon (17), et l'ouverture de goulot (10) étant formée en relief de manière surélevée par rapport à une couverture de récipient (8) concentrique du récipient de réception (2), **caractérisée en ce qu'**une pièce d'alignement rotative (21) coopérant avec la pièce respectivement opposée est prévue de manière à tourner avec le bouchon de fermeture (19) et / ou à entourer l'ouverture de goulot (10) et **en ce que** la pièce d'alignement rotative (21) est formée sur un arc de cercle qui est orienté coaxialement à l'axe de rotation et coupe le bouchon de fermeture.

9. Combinaison selon la revendication 8, **caractérisée en ce que** le capuchon de fermeture (1) est retenu par l'intermédiaire d'une fermeture à vis sur le récipient de décharge (2) et **en ce que** la fermeture à vis n'est pas encore en prise quand la pièce d'alignement rotative (21) entre en collision avec l'ouverture de goulot.

10. Combinaison selon la revendication 9, **caractérisée en ce que** la pièce d'alignement rotative (21) est disposée au-dessus de la couverture de récipient (8) et sur le côté de la formation en relief de l'ouverture de goulot (10) lorsque le capuchon de fermeture (1) est vissé.

11. Combinaison selon l'une des revendications 8 à 10, **caractérisée en ce que** le bouchon de fermeture (19), lorsque la pièce d'alignement rotative (21) coopère avec la pièce opposée, se déplace sans rotation, uniquement en s'enfonçant dans la position de fermeture, en dépit de la rotation du capuchon de fermeture (1).
